# FASCICULE DE BREVET EUROPEEN

(11) **EP 2 482 144 B1**
(45) Date de publication et mention de la délivrance du brevet: **02.12.2020**
(21) Numéro de dépôt: 11195024.2
(22) Date de dépôt: 21.12.2011
(51) Int. Cl.: G04B 11/02

(54) **Système d'assemblage par blocage à cliquet**
Zusammenbausystem mit Sperrklinkenblockierung
Ratchet locking assembly system

(30) Priorité: 26.01.2011 EP 11152202
(43) Date de publication de la demande: 01.08.2012
(73) Titulaire: Nivarox-FAR S.A., 2400 Le Locle (CH)
(72) Inventeur: Cusin, Pierre, 1423 Villars-Burquin (CH); Queval, Arthur, 1095 Lutry (CH)
(74) Mandataire: Goulette, Ludivine

(56) Documents cités:
- EP-A1- 2 281 222
- EP-A1- 2 362 276
- DE-A1- 1 922 435
- DE-U- 1 922 475
- US-A- 3 667 307
- US-A- 4 702 122

## Description

### Domaine de l'invention

L'invention se rapporte à un système d'assemblage par blocage à cliquet et, plus précisément, un tel système d'assemblage autorisant l'utilisation de matériau fragile, c'est-à-dire ne comportant de domaine plastique utilisable.

### Arrière plan de l'invention

Les assemblages actuels comportant une pièce de matériau fragile comme du silicium sont généralement solidarisés par collage. Une telle opération nécessite une extrême finesse d'application ce qui la rend coûteuse.

Les documents DE 19 22 435 et US 3 667 307 divulguent des exemples d'ensembles cliquet - roue à rochet permettant de rendre solidaires en mouvement deux éléments dans un sens de rotation et, indépendants, dans le sens inverse. Le document US 4 702 122 décrit à la figure 2 un système de couplage entre une roue ayant un engrenage interne 56 et une partie ressort 58, solidaire d'un axe, comprenant un bras 66 avec un tenon 68. Le tenon 68 s'engage dans l'engrenage 56 de telle manière que le système soit solidaire pendant les rotations.

### Résumé de l'invention

Le but de la présente invention est de pallier tout ou partie les inconvénients cités précédemment en proposant un système de solidarisation n'augmentant pas l'épaisseur des organes respectifs et étant applicable à des matériaux fragiles.

A cet effet, l'invention se rapporte à un système d'assemblage selon la revendication indépendante 1.

L'invention permet donc avantageusement de solidariser deux éléments dans le même plan, c'est-à-dire sans augmentation de l'épaisseur des éléments, et sans déformation plastique pouvant être, selon la nature des matériaux, potentiellement destructive.

L'invention se rapporte également à une pièce d'horlogerie caractérisée en ce qu'elle comporte un système d'assemblage selon la revendication 1.

### Description sommaire des dessins

D'autres particularités et avantages ressortiront clairement de la description qui en est faite ci-après, en référence aux dessins annexés, dans lesquels :
- les figures 1 et 2 sont des représentations d'un premier mode de réalisation d'un dispositif à cliquet selon l'invention ;
- les figures 3 et 4 sont des représentations d'un deuxième mode de réalisation d'un dispositif à cliquet selon l'invention ;
- les figures 5 et 6 sont des représentations d'un troisième mode de réalisation d'un dispositif à cliquet selon l'invention ;
- la figure 7 est une représentation d'un exemple d'un dispositif à cliquet qui ne fait pas partie de l'invention;
- les figures 8 et 9 sont des représentations partielles de variantes des deux derniers modes de réalisation d'un dispositif à cliquet selon l'invention.

### Description détaillée des modes de réalisation préférés

Comme expliqué ci-dessus, l'invention se rapporte à un système d'assemblage applicable à un matériau fragile, c'est-à-dire ne comportant pas de domaine plastique comme un matériau à base de silicium monocristallin. Ce système d'assemblage a été imaginé pour des applications dans le domaine horloger. Toutefois, d'autres domaines peuvent parfaitement être imaginés comme notamment l'aéronautique, la bijouterie ou l'automobile.

Dans le domaine horloger, ce système d'assemblage est rendu nécessaire par la part croissante que tiennent les matériaux fragiles comme ceux à base de silicium, de quartz, de corindon ou plus généralement de céramique. On peut, à titre d'exemple, envisager de former le spiral, le balancier, l'ancre, les ponts ou même les mobiles comme les roues d'échappement totalement ou partiellement à base de matériaux fragiles.

Toutefois, le fait de toujours pouvoir utiliser des axes habituels en acier dont la fabrication est maîtrisée, est une contrainte qui est difficile à concilier avec l'utilisation de pièces ne comportant pas de domaine plastique. En effet, lors de tests effectués, le chassage d'un axe en acier est impossible et brise systématiquement les pièces fragiles, c'est-à-dire ne comportant pas de domaine plastique. Par exemple, il est apparu que le cisaillement généré par l'entrée de l'axe métallique dans l'ouverture d'une pièce en silicium brise systématique cette dernière.

C'est pourquoi, la présente demande propose un système d'assemblage d'une partie, pouvant être solidaire d'un axe, dans l'ouverture d'une pièce, pouvant former une pièce montée en rotation, caractérisé en ce qu'il comporte un système de solidarisation entre la pièce et la partie comportant au moins un dispositif à cliquet destiné à rendre solidaires les mouvements de la pièce et de la partie.

Préférentiellement, ledit au moins un dispositif à cliquet comporte un bras élastique formant cliquet bloquant un ensemble du type tenon - mortaise afin d'éviter les mouvements relatifs entre la pièce et la partie. On comprend donc que ni la pièce ni la partie ne sont sollicitées plastiquement pour se solidariser l'une par rapport à l'autre.

Le système de solidarisation entre la pièce et la partie sera mieux compris à l'aide des figures 1 à 9 présentant des modes de réalisation et des variantes non exhaustives selon l'invention. Selon un premier mode de réalisation illustré aux figures 1 et 2, le système de solidarisation 1 comporte un unique dispositif à cliquet 11. Le dispositif à cliquet 11 comporte un bras 13 formant cliquet qui est réalisé dans la pièce 3. Le bras 13 est ainsi monté élastiquement sur la pièce 3 à une première extrémité 12 afin de former un cliquet comme expliqué ci-dessous. Enfin, le bras 13 comporte à sa deuxième extrémité libre, un tenon 14 qui fait saillie dans l'ouverture 18 sensiblement centrale de la pièce 3.

Le dispositif à cliquet 11 comporte également une mortaise 16 formée dans la partie 5 et destinée à coopérer avec le tenon 14 du bras 13 pour solidariser la pièce 3 avec la partie 5. A la figure 1, on peut également voir que la partie 5 présente un évidement 15 qui s'évase au fur et à mesure qu'il s'éloigne de la mortaise 16 et qui est destiné à former une came 17 pour le tenon 14.

Le dispositif à cliquet 11 du système de solidarisation 1 entre la pièce 3 et la partie 5 est activé comme expliqué ci-dessous. Tout d'abord, la pièce 3 et la partie 5 sont fabriquées. Les étapes de fabrication des pièce 3 et partie 5 n'ont pas de consécutivité à respecter et peuvent même être réalisées en même temps.

Dans un premier temps, la partie 5 est introduite dans l'ouverture 18 de la pièce 3 de manière à ce que le tenon 14 glisse latéralement dans l'évidement 15 de la partie 5 comme illustré à la figure 1. Dans un deuxième temps, un déplacement relatif en rotation de la partie 5 par rapport à la pièce 3 est ensuite imprimé afin de faire glisser le tenon 14 contre la came 17 dans le but d'écarter progressivement le tenon 14 de la partie 5. Le déplacement relatif est poursuivi jusqu'à ce que le tenon 14 bascule dans la mortaise 16 afin de bloquer élastiquement l'ensemble tenon 14 - mortaise 16 par le bras 13 formant cliquet comme illustré à la figure 2.

On comprend donc que le tenon 14 de la pièce 3 est rendu solidaire en mouvement de la mortaise 16 de la partie 5, c'est-à-dire quel que soit le mouvement, sous la contrainte induite par le retour élastique du bras 13 formant cliquet. On obtient ainsi un système d'assemblage 19 dont le système de solidarisation 1 ne nécessite pas l'augmentation de l'épaisseur des organes, c'est-à-dire de la pièce 3 et de la partie 5, et qui est applicable notamment à des matériaux fragiles.

Bien entendu, le système de solidarisation 1 peut comporter plusieurs dispositifs à cliquet 11 montés autour de l'ouverture 18 de la pièce 3. De même, la pièce 3 peut former tout ou partie d'un spiral, d'un balancier, d'une ancre, d'un pont ou même d'un mobile comme une roue d'échappement. De manière similaire, la partie 5 peut être solidarisée à un axe, une goupille ou plus généralement à un élément quelconque en une seule pièce, c'est-à-dire de manière monobloc ou à l'aide de plusieurs pièces.

Selon un deuxième mode de réalisation illustré aux figures 3 et 4, le système de solidarisation 21 entre la pièce 23 et la partie 25 comporte trois dispositifs à cliquet 31. Chaque dispositif à cliquet 31 comporte un bras 33 formant cliquet qui est réalisé dans la pièce 23. Le bras 33 est ainsi monté élastiquement sur la pièce 23 à une première extrémité 32 afin de former un cliquet comme expliqué ci-dessous. Enfin, le bras 33 comporte à sa deuxième extrémité libre 27, une mortaise 36 qui fait saillie dans l'ouverture 38 sensiblement centrale de la pièce 23.

Chaque dispositif à cliquet 31 comporte également un tenon 34 formé dans la partie 25 et destiné à coopérer avec la mortaise 36 d'un bras 33 pour solidariser la pièce 23 avec la partie 25. A la figure 3, on peut également voir que la pièce 23 présente un évidement 35 qui fait face à chaque extrémité libre 27 d'un bras 33 comportant une mortaise 36 et qui est destiné à former un jeu nécessaire au déplacement élastique dudit bras. Enfin, la pièce 23 comporte, pour chaque dispositif à cliquet 31, une butée 40 destinée à centrer la partie 25 dans l'ouverture 38.

Le dispositif à cliquet 31 du système de solidarisation 21 entre la pièce 23 et la partie 25 est activé comme expliqué ci-dessous. Tout d'abord, la pièce 23 et la partie 25 sont fabriquées. Les étapes de fabrication des pièce 23 et partie 25 n'ont pas de consécutivité à respecter et peuvent même être réalisées en même temps.

Dans un premier temps, la partie 25 est introduite dans l'ouverture 38 de la pièce 23 de manière à ce que le tenon 34 glisse sensiblement contre la butée 40 de la pièce 23 comme illustré à la figure 1. Dans un deuxième temps, un déplacement relatif en rotation de la partie 25 par rapport à la pièce 23 est ensuite imprimé afin de faire glisser contre le bras 33, le tenon 34 dans le but d'écarter progressivement l'extrémité libre 27 du bras 33 de la partie 25. On comprend, pendant ce déplacement relatif, que l'extrémité libre 27 du bras 33 comportant la mortaise 36 est donc déplacé progressivement vers l'évidement 35. Le déplacement relatif est poursuivi jusqu'à ce que la mortaise 36 bascule en recouvrant le tenon 34 afin de bloquer élastiquement l'ensemble tenon 34 - mortaise 36 par le bras 33 formant cliquet comme illustré à la figure 4.

On comprend donc que le tenon 34 de la partie 25 est rendu solidaire en mouvement de la mortaise 36 de la pièce 23, c'est-à-dire quel que soit le mouvement, sous la contrainte induite par le retour élastique du bras 33 formant cliquet. On obtient ainsi un système d'assemblage 39 dont le système de solidarisation 21 ne nécessite pas l'augmentation de l'épaisseur des organes, c'est-à-dire de la pièce 23 et de la partie 25, et qui est applicable notamment à des matériaux fragiles.

Bien entendu, le système de solidarisation 21 peut comporter plus ou moins de dispositifs à cliquet 31 montés autour de l'ouverture 38 de la pièce 23. De même, la pièce 23 peut former tout ou partie d'un spiral, d'un balancier, d'une ancre, d'un pont ou même d'un mobile comme une roue d'échappement. De manière similaire, la partie 25 peut être solidarisée à un axe, une goupille ou plus généralement à un élément quelconque en une seule pièce, c'est-à-dire de manière monobloc ou à l'aide de plusieurs éléments.

Selon un troisième mode de réalisation illustré aux figures 5 et 6, le système de solidarisation 41 entre la pièce 43 et la partie 45 comporte trois dispositifs à cliquet 51. Chaque dispositif à cliquet 51 comporte un bras 53 formant cliquet qui est réalisé dans la pièce 43. Le bras 53 est ainsi monté élastiquement sur la pièce 43 à une première extrémité 52 afin de former un cliquet comme expliqué ci-dessous. Enfin, le bras 53 comporte à sa deuxième extrémité libre, un bourrelet 47 destiné à former une paroi de la mortaise 56 qui fait saillie dans l'ouverture 58 sensiblement centrale de la pièce 43. De plus, la pièce 43 comporte, pour chaque dispositif à cliquet 51, une butée 60 destinée à centrer la partie 45 dans l'ouverture 58 mais également à former le reste de la mortaise 56 en coopération avec le bourrelet 47.

Chaque dispositif à cliquet 51 comporte également un tenon 54 formé dans la partie 45 et destiné à coopérer avec la mortaise 56 formée par la butée 60 et le bourrelet 47 pour solidariser la pièce 43 avec la partie 45. A la figure 5, on peut également voir que la pièce 43 présente un évidement 55 qui fait face à chaque bourrelet 47 d'un bras 53 et qui est destiné à former un jeu nécessaire au déplacement élastique dudit bras.

Le dispositif à cliquet 51 du système de solidarisation 41 entre la pièce 43 et la partie 45 est activé comme expliqué ci-dessous. Tout d'abord, la pièce 43 et la partie 45 sont fabriquées. Les étapes de fabrication des pièce 43 et partie 45 n'ont pas de consécutivité à respecter et peuvent même être réalisées en même temps.

Dans un premier temps, la partie 45 est introduite dans l'ouverture 58 de la pièce 53 comme illustré à la figure 1. Dans un deuxième temps, un déplacement relatif en rotation de la partie 45 par rapport à la pièce 43 est ensuite imprimé afin de faire glisser contre le bras 53, la partie supérieure du tenon 54 dans le but d'écarter progressivement le bourrelet 47 du bras 53 de la partie 45. On comprend, pendant ce déplacement relatif, que le bourrelet 47 du bras 53 est donc déplacé progressivement vers l'évidement 55. Le déplacement relatif est poursuivi jusqu'à ce que le bourrelet 47 bascule en bloquant latéralement le tenon 54 afin d'emprisonner élastiquement le tenon 54 entre l'ensemble butée 60 - bourrelet 47 formant la mortaise 56 par le bras 53 formant cliquet comme illustré à la figure 6.

On comprend donc que le tenon 54 de la partie 45 est rendu solidaire en mouvement de la mortaise 56 de la pièce 53, c'est-à-dire quel que soit le mouvement, sous la contrainte induite par le retour élastique du bras 53 formant cliquet. On obtient ainsi un système d'assemblage 59 dont le système de solidarisation 41 ne nécessite pas l'augmentation de l'épaisseur des organes, c'est-à-dire de la pièce 43 et de la partie 45, et qui est applicable notamment à des matériaux fragiles.

Bien entendu, le système de solidarisation 41 peut comporter plus ou moins de dispositifs à cliquet 51 montés autour de l'ouverture 58 de la pièce 43. De même, la pièce 43 peut former tout ou partie d'un spiral, d'un balancier, d'une ancre, d'un pont ou même d'un mobile comme une roue d'échappement. De manière similaire, la partie 45 peut être solidarisée à un axe, une goupille ou plus généralement à un élément quelconque en une seule pièce, c'est-à-dire de manière monobloc ou à l'aide de plusieurs éléments.

Les trois modes de réalisation présentés aux figures 1 à 6 ont tous en commun de présenter un bras 13, 33, 53 monté élastiquement sur la pièce 3, 23, 43. Il est bien évident que l'invention ne saurait se limiter à une telle caractéristique. Ainsi, les figures 8 et 9 montrent des variantes des deux derniers modes de réalisation ci-dessus dans lesquelles les bras 33', 53' sont montés élastiquement sur la partie 25', 45'. La figure 7, quant à elle, correspond à un exemple qui ne fait pas partie de l'invention et montre le bras 13' qui est monté élastiquement sur la partie 5'.

Selon un exemple qui ne fait pas partie de l'invention illustré à la figure 7, le système de solidarisation 1' comporte au moins un dispositif à cliquet 11' qui comprend un bras 13' monté élastiquement sur la partie 5' à une première extrémité 12' afin de former un cliquet. De plus, le bras 13' comporte à sa deuxième extrémité libre, un tenon 14'. Le dispositif à cliquet 11' comporte également une mortaise 16' formée dans la pièce 3' et destinée à coopérer avec le tenon 14' du bras 13' pour solidariser la pièce 3' avec la partie 5' de manière inverse au premier mode de réalisation.

Ainsi, dans un premier temps, la partie 5' est introduite dans l'ouverture 18' de la pièce 3' de manière à ce que le tenon 14' glisse latéralement dans l'évidement 15' de la pièce 3'. Dans un deuxième temps, un déplacement relatif en rotation de la partie 5' par rapport à la pièce 3' est ensuite imprimé afin de faire glisser le tenon 14' contre la came 17' dans le but d'écarter progressivement le tenon 14' par rapport à la pièce 3'. Le déplacement relatif est poursuivi jusqu'à ce que le tenon 14' bascule dans la mortaise 16' afin de bloquer élastiquement l'ensemble tenon 14' - mortaise 16' par le bras 13' formant cliquet comme illustré à la figure 7.

Par conséquent, l'exemple de la figure 7 forme donc un système d'assemblage 19' dont le tenon 14' de la partie 5' est solidaire en mouvement de la mortaise 16' de la pièce 3', c'est-à-dire quel que soit le mouvement, sous la contrainte induite par le retour élastique du bras 13' formant cliquet avec les mêmes avantages, applications ou alternatives expliquées pour le premier mode de réalisation.

Selon une variante du deuxième mode de réalisation illustré à la figure 8, le système de solidarisation 21' comporte au moins un dispositif à cliquet 31' qui comprend un bras 33' monté élastiquement sur la partie 25' à une première extrémité 32' afin de former un cliquet. De plus, le bras 33' comporte à sa deuxième extrémité libre 27', une mortaise 36'. Le dispositif à cliquet 31' comporte également un tenon 34' formé dans la pièce 23' et destiné à coopérer avec la mortaise 36' du bras 33' pour solidariser la pièce 23' avec la partie 25' de manière inverse au deuxième mode de réalisation. Enfin, la partie 25' comporte, pour chaque dispositif à cliquet 31', une butée 40' destinée à centrer la partie 25' dans l'ouverture 38'.

Ainsi, dans un premier temps, la partie 25' est introduite dans l'ouverture 38' de la pièce 23'. Dans un deuxième temps, un déplacement relatif en rotation de la partie 25' par rapport à la pièce 23' est ensuite imprimé afin de faire glisser contre le bras 33', le tenon 34' dans le but d'écarter progressivement l'extrémité libre 27' par rapport à la pièce 23' en la rapprochant progressivement vers l'évidement 35'. Le déplacement relatif est poursuivi jusqu'à ce que la mortaise 36' bascule en recouvrant le tenon 34' afin de bloquer élastiquement l'ensemble tenon 34' - mortaise 36' par le bras 33' formant cliquet comme illustré à la figure 8.

Par conséquent, la variante de la figure 8 forme donc un système d'assemblage 39' dont le tenon 34' de la pièce 23' est rendu solidaire en mouvement de la mortaise 36' de la partie 25', c'est-à-dire quel que soit le mouvement, sous la contrainte induite par le retour élastique du bras 33' formant cliquet avec les mêmes avantages, applications ou alternatives expliquées pour le deuxième mode de réalisation.

Selon une variante du troisième mode de réalisation illustré à la figure 9, le système de solidarisation 41' entre la pièce 43' et la partie 45' comporte au moins un dispositif à cliquet 51' qui comprend un bras 53' monté élastiquement sur la partie 45' à une première extrémité 52' afin de former un cliquet. De plus, le bras 53' comporte à sa deuxième extrémité libre, un bourrelet 47' destiné à former une paroi de la mortaise 56' avec une butée 60' formée dans la partie 45'. Préférentiellement, la butée 60', comme pour le troisième mode de réalisation, est également destinée à centrer la partie 45' dans l'ouverture 58'.

Le dispositif à cliquet 51' comporte également un tenon 54' formé dans la pièce 43' et destiné à coopérer avec la mortaise 56' formée par la butée 60' et le bourrelet 47' pour solidariser la pièce 43' avec la partie 45' de manière inverse au troisième mode de réalisation. De plus, la partie 45' présente un évidement 55' qui fait face au bourrelet 47' du bras 53' afin de former un jeu nécessaire au déplacement élastique dudit bras.

Ainsi, dans un premier temps, la partie 45' est introduite dans l'ouverture 58' de la pièce 53'. Dans un deuxième temps, un déplacement relatif en rotation de la partie 45' par rapport à la pièce 43' est ensuite imprimé afin de faire glisser contre le bras 53', la partie supérieure du tenon 54' dans le but d'écarter progressivement le bourrelet 47' par rapport à la pièce 43' en le rapprochant progressivement vers l'évidement 55'. Le déplacement relatif est poursuivi jusqu'à ce que le bourrelet 47' bascule en bloquant latéralement le tenon 54' afin d'emprisonner élastiquement le tenon 54' entre l'ensemble butée 60' - bourrelet 47' formant la mortaise 56' par le bras 53' formant cliquet comme illustré à la figure 9.

Par conséquent, la variante de la figure 9 forme donc un système d'assemblage 59' dont le tenon 54' de la pièce 43' est rendu solidaire en mouvement de la mortaise 56' de la partie 55', c'est-à-dire quel que soit le mouvement, sous la contrainte induite par le retour élastique du bras 53' formant cliquet avec les mêmes avantages, applications ou alternatives expliquées pour le troisième mode de réalisation

Bien entendu, la présente invention ne se limite pas à l'exemple illustré mais est susceptible de diverses variantes et modifications dans le cadre des revendications annexées. En particulier, pour tous les modes de réalisation et/ou leurs variantes, on peut citer, à titre d'exemple, que la pièce 3, 3', 23, 23', 43, 43' et/ou la partie 5, 5', 25, 25', 45, 45' peuvent être formées par un processus du type LIGA, c'est-à-dire une photolithographie d'un moule suivi du remplissage du moule par galvanoplastie, ou par un processus du type photolithographie d'un masque suivi d'un gravage suivant les ajourages du masque.

Par conséquent, la pièce 3, 3', 23, 23', 43, 43' et/ou la partie 5, 5', 25, 25', 45, 45' peuvent être formées à partir de beaucoup de matériaux comme, par exemple, un métal, un alliage métallique, à base d'un matériau non métallique ou même à base d'oxyde, de nitrure ou de carbure quelconques.

Il est également parfaitement envisageable que la pièce 3, 3', 23, 23', 43, 43' et/ou la partie 5, 5', 25, 25', 45, 45' comprennent au moins deux niveaux avec des motifs distincts pour leur ajouter des fonctions comme, par exemple, un épaulement destiné à bloquer axialement le système d'assemblage 19, 19', 39, 39', 59, 59'.

Dans le cas du premier mode de réalisation et de sa variante illustrés aux figures 1, 2 et 7, il n'est pas obligatoire de prévoir l'évidement 15, 15' formant came 17, 17'. Il peut donc uniquement être prévu la mortaise 16, 16' respectivement sur la partie 5 et sur la pièce 3'.

Enfin, à la lecture des modes de réalisation et des variantes ci-dessus, on comprend, suivant les applications, que les systèmes d'assemblages 19, 19', 39, 39', 59, 59' peuvent être de dimensions ou de formes différentes notamment au niveau du bras 13, 13', 33, 33', 53, 53', du tenon 14, 14', 34, 34', 54, 54' et/ou de la mortaise 16, 16', 36, 36', 56, 56' sans sortir du cadre de la présente invention.

## Revendications

1. Système d'assemblage (19, 19', 39, 39', 59, 59') d'une partie (5, 5', 25, 25', 45, 45') dans l'ouverture (18, 18', 38, 38', 58, 58') d'une pièce (3, 3', 23, 23', 43, 43'), la partie étant agencée pour être solidaire d'un axe, la pièce étant agencée pour être entraînée en rotation, le système d'assemblage comportant un système de solidarisation (1, 1', 21, 21', 41, 41') entre la pièce (3, 3', 23, 23', 43, 43') et la partie (5, 5', 25, 25', 45, 45'), comportant au moins un dispositif à cliquet (11, 11', 31, 31', 51, 51') destiné à rendre solidaires les mouvements de la pièce (3, 3', 23, 23', 43, 43') et de la partie (5, 5', 25, 25', 45, 45'), quel que soit le mouvement de rotation de la pièce, ledit au moins un dispositif à cliquet (11, 11', 31, 31', 51, 51') comportant un bras élastique (13, 13', 33, 33', 53, 53') formant cliquet bloquant un ensemble du type tenon (14, 14', 34, 34', 54, 54') - mortaise (16, 16', 36, 36', 56, 56') afin d'éviter les mouvements relatifs entre la pièce (3, 3', 23, 23', 43, 43') et la partie (5, 5', 25, 25', 45, 45') **caractérisé en ce que** :
- le bras (13, 33, 53) est formé dans la pièce (3, 23, 43) et forme également le tenon (14), la mortaise (16) étant formée dans la partie (5), ou
- le bras (33) est formé dans la pièce (3, 23, 43) et comporte la mortaise (36), le tenon (34) étant formé dans la partie (25), ou
- le bras (53) est formé dans la pièce et forme une paroi (47) de la mortaise (56), le reste de la mortaise (56) étant formée dans la pièce (43) et le tenon (54) étant formé dans la partie (5), ou
- le bras (33') est formé dans la partie (5', 25', 45') et comporte la mortaise (36'), le tenon (34') étant formé dans la pièce (23'), ou
- le bras (53') est formé dans la partie et forme une paroi (47') de la mortaise (56'), le reste de la mortaise (56') étant formée dans la partie (5') et le tenon (54') étant formé dans la pièce (3').

2. Pièce d'horlogerie **caractérisée en ce qu'**elle comporte un système d'assemblage (19, 19', 39, 39', 59, 59') selon la revendication précédente.

## Patentansprüche

1. Zusammenbausystem (19, 19', 39, 39', 59, 59') eines Teils (5, 5', 25, 25', 45, 45') in der Öffnung (18, 18', 38, 38', 58, 58') eines Stücks (3, 3', 23, 23', 43, 43'), wobei das Teil ausgeführt ist, um fest mit einer Achse verbunden zu sein, wobei das Stück ausgeführt ist, um in Drehung angetrieben zu werden, wobei das Zusammenbausystem Folgendes beinhaltet ein System zur festen Verbindung (1, 1', 21, 21', 41, 41') zwischen dem Stück (3, 3', 23, 23', 43, 43') und dem Teil (5, 5', 25, 25', 45, 45'), mindestens eine Sperrkegelvorrichtung (11, 11', 31, 31', 51, 51') beinhaltend, die dazu bestimmt ist, die Bewegungen des Stücks (3, 3', 23, 23', 43, 43') und des Teils (5, 5', 25, 25', 45, 45') unabhängig von der Drehbewegung des Stücks fest miteinander verbunden zu gestalten, wobei die mindestens eine Sperrkegelvorrichtung (11, 11', 31, 31', 51, 51') einen elastischen Arm (13, 13', 33, 33', 53, 53') beinhaltet, der einen Sperrkegel bildet, der eine Baugruppe vom Typ Stift (14, 14', 34, 34', 54, 54') - Nut (16, 16', 36, 36', 56, 56') festspannt, um die relativen Bewegungen zwischen dem Stück (3, 3', 23, 23', 43, 43') und dem Teil (5, 5', 25, 25', 45, 45') zu vermeiden, **dadurch gekennzeichnet, dass**:
- der Arm (13, 33, 53) in dem Stück (3, 23, 43) gebildet wird, und auch den Stift (14) bildet, wobei die Nut (16) in dem Teil (5) gebildet wird, oder
- der Arm (33) in dem Stück (3, 23, 43) gebildet wird und die Nut (36) beinhaltet, wobei der Stift (34) in dem Teil (25) gebildet wird, oder
- der Arm (53) in dem Stück gebildet wird, und eine Wand (47) der Nut (56) bildet, wobei der Rest der Nut (56) in dem Stück (43) gebildet wird, und der Stift (54) in dem Teil (5) gebildet wird, oder
- der Arm (33') in dem Teil (5', 25', 45') gebildet wird, und die Nut (36') beinhaltet, wobei der Stift (34') in dem Stück (23') gebildet wird, oder
- der Arm (53') in dem Teil gebildet wird und eine Wand (47') der Nut (56') bildet, wobei der Rest der Nut (56') in dem Teil (5') gebildet wird, und der Stift (54') in dem Stück (3') gebildet wird.

2. Uhrmachereistück, **dadurch gekennzeichnet, dass** es ein Zusammenbausystem (19, 19', 39, 39', 59, 59') nach dem vorstehenden Anspruch beinhaltet.

## Claims

1. System (19, 19', 39, 39', 59, 59') for assembling a part (5, 5', 25, 25', 45, 45') in the aperture (18, 18', 38, 38', 58, 58') of a component (3, 3', 23, 23', 43, 43') the part being arranged to be integral with an arbour, the component being arranged to be rotated, the assembly system including a system (1, 1', 21, 21', 41, 41') for securing the component (3, 3', 23, 23', 43, 43') and the part (5, 5', 25, 25', 45, 45') to each other, which includes at least one pawl device (11, 11', 31, 31', 51, 51') for making the component (3, 3', 23, 23', 43, 43') and the part (5, 5', 25, 25', 45, 45') move integrally with each other, regardless of the rotational movement of the component, said at least one pawl device (11, 11', 31, 31', 51, 51') including an elastic arm (13, 13', 33, 33', 53, 53') forming a pawl, which locks a mortise (16, 16', 36, 36', 56, 56') and tenon (14, 14', 34, 34', 54, 54') type assembly in order to prevent any relative movements between the component (3, 3', 23, 23', 43, 43') and the part (5, 5', 25, 25', 45, 45') **characterised in that**:
- the arm (13, 33, 53) is formed in the component (3, 23, 43) and also forms the tenon (14), the mortise (16) being formed in the part (5), or
- the arm (33) is formed in the component (3, 23, 43) and includes the mortise (36), the tenon (34) being formed in the part (25), or
- the arm (53) is formed in the component and forms a wall (47) of the mortise (56), the remainder of the mortise (56) being formed in the component (43) and the tenon (54) being formed in the part (5), or
- the arm (33') is formed in the part (5', 25', 45') and includes the mortise (36'), the tenon (34') being formed in the component (23'), or
- the arm (53') is formed in the part and forms a wall (47') of the mortise (56'), the remainder of the mortise (56') being formed in the part (5') and the tenon (54') being formed in the component (3').

2. Timepiece **characterised in that** it includes an assembly system (19, 19', 39, 39', 59, 59') according to the preceding claim.
